# EUROPÄISCHE PATENTSCHRIFT

(11) **EP 4 471 746 B1**
(45) Veröffentlichungstag und Bekanntmachung des Hinweises auf die Patenterteilung: **15.04.2026**
(21) Anmeldenummer: 24179608.5
(22) Anmeldetag: 03.06.2024
(51) Int. Cl.: G08G 5/00, G08G 3/00

(54) **VERFAHREN, VORRICHTUNG UND COMPUTERPROGRAMM ZUR ZUFLUSSSTEUERUNG VON VERKEHRSTEILNEHMERN**
METHOD, DEVICE AND COMPUTER PROGRAM FOR INFLOW CONTROL OF ROAD USERS
PROCÉDÉ, DISPOSITIF ET PROGRAMME INFORMATIQUE POUR LA RÉGULATION DU FLUX ENTRANT D'USAGERS DE LA ROUTE

(30) Priorität: 02.06.2023 DE 102023114580
(43) Veröffentlichungstag der Anmeldung: 04.12.2024
(73) Patentinhaber: Deutsches Zentrum für Luft- und Raumfahrt e.V., 53227 Bonn-Oberkassel (DE)
(72) Erfinder: Rataj, Jürgen, 38536 Meinersen (DE)
(74) Vertreter: Gramm, Lins & Partner Patent- und Rechtsanwälte PartGmbB

(56) Entgegenhaltungen:
- WO-A1-2007/110194
- DE-A1- 102004 050 988
- DE-T2- 60 206 785

## Beschreibung

Die Erfindung betrifft ein Verfahren zur Zuflusssteuerung von einer Mehrzahl von Verkehrsteilnehmern, die sich innerhalb eines festgelegten Verkehrsraumes entlang einer Route auf eine kapazitätsbegrenzte Infrastruktur zubewegen.

Die Erfindung betrifft ebenso ein Computerprogramm sowie eine Vorrichtung hierzu.

Innerhalb eines Transportnetzwerkes, bei dem Verkehrsteilnehmer sich innerhalb eines Verkehrsraumes bewegen, stellen die Infrastrukturen, an denen die Verkehrsteilnehmer ihre Transportroute beginnen oder an denen die Transportroute endet, meist eine Flaschenhals dar, da diese Infrastrukturen in der Regel die Verkehrsteilnehmer nur in einer vereinzelten Form bearbeiten können. Dies bedeutet, dass die Verkehrsteilnehmer die Infrastruktur nur einzelnen verlassen oder an den Infrastrukturen nur einzelnen ankommen können.

So stellen Flughäfen, die stark frequentiert werden, einen Flaschenhals bei der Landung der Verkehrsflugzeuge als Verkehrsteilnehmer dar, da jedes Verkehrsflugzeug auf der dem Verkehrsflugzeug zugewiesenen Landebahn jeweils nur in einem gewissen Zeitfenster landen darf.

Aus diesem Grund sind bei solchen kapazitätsbegrenzten Infrastrukturen entsprechenden Maßnahmen zum Umgang mit einer Überlastung der Infrastruktur erforderlich. Je nach spezifischem System sind hier in der Praxis prinzipiell zwei voneinander verschiedene Maßnahmentypen im Umgang mit einer Überlastung denkbar. Beim ersten Typ erfolgt eine Speicherung der überzähligen Verkehrsteilnehmer, die die Infrastruktur aktuell nicht nutzen können, in einem gewissen abgegrenzten Bereich vor der Infrastruktur selbst. In der Luftfahrt geschieht dies mit sogenannten Warteschleifen oder Routenverlängerungen (z.B. Trombonen). Dies hat jedoch den Nachteil, dass durch die erforderlichen Umwege unnötig Treibstoff verbraucht wird und damit unnötige Umweltschäden und Kostenbeeinträchtigungen entstehen. Eine ähnliche Situation ergibt sich auch bei der Schifffahrt, wenn es zu einer Überlastung eines Hafens als kapazitätsbegrenzte Infrastruktur kommt. Die Schiffe müssen dann in einem gewissen Bereich vor dem Hafen, z.B. der Deutschen Bucht, auf den Zeitpunkt, an dem sie den Hafen einfahren dürfen, warten. Dieses warten ist auch in der Seefahrt mit einem unnötigen Treibstoffverbrauch und damit mit einer zusätzlichen Umweltbelastung verbunden, da zum Halten der Position in der Schifffahrt Energie erforderlich ist.

Bei dem zweiten Maßnahmen Typ wird aktiv in den Zustrom der ankommenden Verkehrsteilnehmer eingegriffen, sodass der Zufluss der Verkehrsteilnehmer an die kapazitätsbegrenzte Infrastruktur hinsichtlich der Auslastung angepasst wird. Dabei erfolgt die Speicherung der überzähligen Verkehrsteilnehmer innerhalb des Zustroms auf die kapazitätsbegrenzte Infrastruktur und wird somit auf die Routenstruktur verlagert. Die Steuerung basiert dabei meist auf 4D-Trajektorien, bei denen Wegpunkte zu bestimmten Zielzeiten einzuhalten sind. Eine solche Steuerung trifft jedoch in der Praxis und in einer realen Umgebung auf Störungen sowie Ungenauigkeiten in Planung und Umsetzung. Die Störungen und Ungenauigkeiten im Zustrom der Verkehrsteilnehmer führen unkorrigiert zu Schwankungen und damit wiederum zu Staus oder zu Nutzungsausfällen von Zeitlücken (Slots) auf der kapazitätsbegrenzten Infrastruktur. Daher ist bei den Verkehrsteilnehmern eine ständige Kompensation von Störungen und Ungenauigkeiten erforderlich, um die Planung trotz Störungen und Ungenauigkeiten und damit den Zustrom möglichst exakt einzuhalten. Die hierzu ständig erforderlichen Korrekturen lösen ein permanentes beschleunigen und wieder abbremsen der Verkehrsteilnehmer aus, wodurch sich der Energieverbrauch sowie auch der Verschleiß erhöht. Darüber hinaus führen die zur Einhaltung der Planung erforderlichen Maßnahmen und ihre hohe Anzahl bei den Beteiligten (beispielsweise Lotsen) zu einer deutlich erhöhten Arbeitsbelastung und steigender Komplexität.

Aus der DE 602 06 785 T2 ist ein Verfahren zur Verwaltung des Flugs einer Vielzahl von Flugzeugen bekannt, indem die Auslastung der Systemressource abgeschätzt und mittels einer Zielfunktion kontinuierlich angepasst wird.

Aus der DE 10 2004 050 988 A1 ist eine prätaktische Steuerungseinrichtung zur Verkehrssteuerung bekannt, die zur Verbindung mit einem taktischen Steuerungssystem zur Zuweisung von Verkehrsereigniszeiten vorgesehen ist, um die von Verkehrsmitteln an festgelegten Verkehrsknotenpunkten einzuhalten. Dabei werden Zielzeiten für Verkehrsereignisse einzelner Verkehrsmittel an den festgelegten Verkehrsknotenpunkten in einem prätaktischen Steuerungszeithorizont festgelegt, der größer als ein taktischer Steuerungszeithorizont des taktischen Steuerungssystems ist und die mindestens eine zugewiesene Verkehrsereigniszeit umfasst. Die Zielzeiten werden dabei als Steuerungsparameter in das taktische Steuerungssystem geführt.

Aus der WO 2007 / 110 194 A1 ist ein Verfahren zur optimierten Nutzung der luftseitigen Kapazitäten eines Flughafens bekannt, wobei eine aktuelle Betriebskapazität des Flughafens und eine aktuelle Verkehrsnachfrage berechnet wird, um eine optimale Nutzung der vorhandenen Ressourcen bestimmen zu können.

Es ist daher Aufgabe der vorliegenden Erfindung ein verbessertes Verfahren zur Zuflusssteuerung von Verkehrsteilnehmern auf eine kapazitätsbegrenzte Infrastruktur anzugeben, dass den Nachteilen der aus dem Stand der Technik bekannten Verfahren Rechnung trägt.

Die Aufgabe wird mit dem Verfahren zur Zuflusssteuerung gemäß Anspruch 1 erfindungsgemäß gelöst. Vorteilhafte Ausgestaltungen der Erfindung finden sich dann in den entsprechenden Unteransprüchen.

Gemäß Anspruch 1 wird ein Verfahren zur Zuflusssteuerung von einer Mehrzahl von Verkehrsteilnehmern vorgeschlagen, die sich innerhalb eines festgelegten Verkehrsraumes auf eine kapazitätsbegrenzte Infrastruktur zubewegen. Das Verfahren umfasst dabei die folgenden Schritte umfasst:
- Bereitstellen einer zeitlichen Unterteilung des Verkehrsraumes in eine Mehrzahl von Zeitabschnitten ausgehend von der kapazitätsbegrenzten Infrastruktur, wobei jeder Zeitabschnitt ein Zeitfenster definiert, das die Dauer bis zum Eintreffen an der kapazitätsbegrenzten Infrastruktur angibt, und jedem Zeitabschnitt eine maximale Kapazität zugeordnet ist,
- Bestimmen einer Auslastungskennzahl zu einem bestimmten Zeitpunkt für jeden Zeitabschnitt in Abhängigkeit von Positionsinformationen der Verkehrsteilnehmer und der maximalen Kapazität des jeweiligen Zeitabschnittes, und
- Steuern der Verkehrsteilnehmer in Abhängigkeit von den Auslastungskennzahlen der Zeitabschnitte.

Der festgelegte Verkehrsraum wird demnach zunächst zeitlich unterteilt, sodass sich aus den von der kapazitätsbegrenzten Infrastruktur eine Mehrzahl von Zeitabschnitten auf einer Zeitskala ergeben. Diese Zeitabschnitte definieren dabei ein Zeitfenster, das die Dauer bis zum Eintreffen an der kapazitätsbegrenzten Infrastruktur angibt. Jedem Zeitabschnitt wird darüber hinaus eine maximale Kapazität zugeordnet. Diese Kapazität steht dabei im Verhältnis zu der maximalen Aufnahmefähigkeit der kapazitätsbegrenzten Infrastruktur und ggf. der zeitlichen Entfernung des jeweiligen Zeitabschnittes zu der kapazitätsbegrenzten Infrastruktur. Die maximale Kapazität kann dabei beispielsweise eine maximale Anzahl von Verkehrsteilnehmern darstellen, die sich in den jeweiligen Zeitabschnitt befinden dürfen. Denkbar ist aber auch, dass die maximale Kapazität eine Art Kennwert darstellt, die sich aus Positionsinformationen der Verkehrsteilnehmer ableiten lässt.

Der festgelegte Verkehrsraum umfasst dabei jene Verkehrsteilnehmer, die sich auf die kapazitätsbegrenzte Infrastruktur zubewegen und somit den Zustrom an die kapazitätsbegrenzte Infrastruktur bilden. Jeder Verkehrsteilnehmer kann sich dabei entlang einer individuellen Route auf die kapazitätsbegrenzte Infrastruktur zubewegen.

Anschließend wird eine Auslastungskennzahl für jeden Zeitabschnitt bestimmt, um so festzustellen, wie hoch die Auslastung eines jeweiligen Zeitabschnittes in Bezug auf die im Zustrom auf die kapazitätsbegrenzte Infrastruktur befindlichen Verkehrsteilnehmer ist. Die Auslastungskennzahl wird dabei in Abhängigkeit von Positionsinformationen der Verkehrsteilnehmer und der maximalen Kapazität des jeweiligen Zeitabschnittes bestimmt. Eine solche Positionsinformation kann beispielsweise eine prognostizierte, noch verbleibende Dauer bis zur Ankunft an der kapazitätsbegrenzten Infrastruktur darstellen. Eine solche Positionsinformation stellt dabei insbesondere eine Abschätzung der Position des Verkehrsteilnehmers auf der Zeitskala dar, die ausgehend von der kapazitätsbegrenzten Infrastruktur der Definition der Zeitabschnitte zugrunde gelegt ist. Insbesondere stellt die Positionsinformation eine noch verbleibende Flugdauer dar.

Basierend auf der Auslastungskennzahl eines jeden Zeitabschnittes werden die Verkehrsteilnehmer entsprechend gesteuert, um so eine Überbelastung der kapazitätsbegrenzten Infrastruktur in der Zukunft zu vermeiden. Unter einer Steuerung der Verkehrsteilnehmer wird dabei verstanden, dass die Geschwindigkeit und/oder Route von zumindest einem Verkehrsteilnehmer variiert wird, wodurch sich der Zustrom auf die Infrastruktur ändert.

Zur Steuerung des Zustroms der Verkehrsteilnehmer auf die kapazitätsbegrenzte Infrastruktur werden beim Überschreiten der Kapazität zumindest eines Zeitabschnittes entsprechende Maßnahmen ergriffen, die zur Reduktion der Auslastungskennzahl in einem oder mehreren Zeitabschnitten führt. Hierzu wird vorteilhafterweise auf Verkehrsteilnehmer im Zustrom zugegriffen, die über besonders geeignete Eigenschaften zur Umsetzung der Maßnahmen verfügen. Derartige Eigenschaften sind die Breite der Verteilung der Verkehrsteilnehmer auf der Zeitskala oder ein besonderer Status des Verkehrsteilnehmers, wie beispielsweise, dass sich der Verkehrsteilnehmer noch am Abflugflughafen befindet. Die Maßnahmen, die auf die ausgewählten Verkehrsteilnehmer anzuwenden sind, können eine Verschiebung zu beiden Seiten der Zeitskala zufolge haben. Diese führt entweder zu einer Beschleunigung oder zu einer Verzögerung des Verkehrsteilnehmers. Je nach Größe der Überschreitung der Kapazität kann ein einzelner Verkehrsteilnehmer oder können mehrere Verkehrsteilnehmer im Zustrom mit erforderlichen Maßnahmen in unterschiedlicher Stärke belegt werden. Bei diesem Vorgehen wird die Anzahl der Eingriffe in den Luftverkehr deutlich reduziert, da nicht jede Ungenauigkeit und Störung hinterher gesteuert wird.

Der Erfinder hat erkannt, dass sich in Transportsystemen mit einer kapazitätsbegrenzten Infrastruktur entsprechende Störungen und Ungenauigkeiten im Zustrom in dessen Verlauf oftmals über die Zeit selbst ausgleichen, sodass eine ständige Kompensation dieser Effekte zum überwiegenden Teil einen wirkungslosen Verbrauch von Ressourcen darstellen. Durch die zeitliche Unterteilung des Verkehrsraumes und Überwachung deren Auslastung lassen sich so diese Überkompensationseffekte vermeiden, wodurch der wirkungslose Verbrauch von Ressourcen in derartigen Transportsystemen vermieden werden kann. Durch die frühzeitige Korrektur der Verkehrsteilnehmer in Bezug auf die unterteilten Zeitabschnitte auf der Zeitskala kann die Leistungsfähigkeit der kapazitätsbegrenzten Infrastruktur optimal ausgenutzt werden.

Die zeitliche Unterteilung des Verkehrsraumes kann dabei von einer elektronischen Recheneinheit bereitgestellt werden. Diese erhält als weiteren Eingangsparameter den aktuellen Zeitpunkt, an dem die Auslastungskennzahl für jeden Zeitabschnitt bestimmt werden soll. Außerdem werden Informationen bezüglich der Verkehrsteilnehmer als Eingangsparameter bereitgestellt, um so die einzelnen Verkehrsteilnehmer für die Bestimmung der Auslastungskennzahl identifizieren zu können. Dass bestimmen der Auslastungskennzahl kann dabei ebenfalls mithilfe der elektronischen Recheneinheit erfolgen. Auch das Steuern der Verkehrsteilnehmer in Abhängigkeit von der ermittelten Auslastungskennzahl der Zeitabschnitte kann dabei mithilfe der elektronischen Recheneinheit erfolgen, dem beispielsweise automatisiert Steuerkommandos an die Verkehrsteilnehmer generiert und ausgesendet werden.

Die Steuerung der Verkehrsteilnehmer in Abhängigkeit der Auslastungskennzahlen der Zeitabschnitte erfolgt dabei insbesondere derart, dass die Auslastungskennzahlen bspw. einen gewissen Schwellenwert nicht überschreiten und vorzugsweise derart, dass die Verkehrsteilnehmer innerhalb ihrer Zeitabschnitte im Wesentlichen homogen verteilt sind. Wird die Auslastungskennzahl als prozentuale Auslastung des jeweiligen Zeitabschnittes definiert, so erfolgt die Steuerung der Verkehrsteilnehmer derart, dass die Auslastungskennzahl in einem Zeitabschnitt die prozentuale Auslastung von 100 % nicht überschreitet.

Gemäß einer Ausführungsform ist vorgesehen, dass für jeden Verkehrsteilnehmer als Positionsinformation festgestellt wird, in welchem Zeitabschnitt sich der jeweilige Verkehrsteilnehmer zu dem bestimmten Zeitpunkt befindet, wobei die Auslastungskennzahl für den jeweiligen Zeitabschnitt in Abhängigkeit von der dem Zeitabschnitt zugeordneten maximalen Kapazität und einer auf den Positionsinformationen der Verkehrsteilnehmer basierenden Anzahl von Verkehrsteilnehmern im betreffenden Zeitabschnitt ermittelt wird.

In dieser recht einfachen Ausgestaltung wird für jeden Verkehrsteilnehmer zu dem bestimmten Zeitpunkt als Positionsinformation die prognostizierte Ankunftszeit auf der kapazitätsbegrenzten Infrastruktur ermittelt und basierend darauf der jeweilige Verkehrsteilnehmer in den entsprechenden Zeitabschnitt zugeteilt. Die Anzahl der in einem Zeitabschnitt enthaltenen Verkehrsteilnehmer wird dann mit der dem Zeitabschnitt zugeordneten maximalen Kapazität verglichen, um festzustellen, ob die maximale Kapazität überschritten ist. Ist dies der Fall, werden entsprechende Maßnahmen ergriffen, um die Verkehrsteilnehmer durch Beschleunigen oder Abbremsen oder durch Änderung der Route auf andere Zeitabschnitte zu verteilen.

Gemäß einer Ausführungsform ist vorgesehen, dass für jeden Verkehrsteilnehmer als Positionsinformation eine Wahrscheinlichkeitsverteilung bereitgestellt wird, die angibt, mit welcher Wahrscheinlichkeit sich der jeweilige Verkehrsteilnehmer auf einer Zeitskala ausgehend von der kapazitätsbegrenzten Infrastruktur zu einem gewissen Zeitpunkt befindet, wobei die Auslastungskennzahl für den jeweiligen Zeitabschnitt in Abhängigkeit von der dem Zeitabschnitt zugeordneten maximalen Kapazität und der Wahrscheinlichkeitsverteilung der Verkehrsteilnehmer ermittelt wird.

Hierbei wird der Verteilung der Verkehrsteilnehmer auf die Zeitabschnitte eine Wahrscheinlichkeitsverteilung zugrunde gelegt, die beschreibt, mit welcher Wahrscheinlichkeit sich der Verkehrsteilnehmer an einem bestimmten Ort auf der Zeitskala zu einem bestimmten Zeitpunkt befindet. Zum Untersuchungszeitpunkt kann nun festgestellt werden, mit welcher Wahrscheinlichkeit sich der jeweilige Verkehrsteilnehmer im betrachteten Zeitabschnitt befindet, wobei durch zusammenführen aller Wahrscheinlichkeiten aller Verkehrsteilnehmer in einem betrachteten Zeitabschnitt sich die Auslastungskennzahl für den jeweiligen Zeitabschnitt bestimmen lässt.

Im Kern wird dabei für die definierten Zeitabschnitte auf der Zeitskala, ausgehend von der kapazitätsbegrenzten Infrastruktur, eine entsprechende Auslastungskennzahl für einen ausgewählten Zeitabschnitt ermittelt, die auf dem Integral des Teils der Wahrscheinlichkeitsverteilung im betreffenden Zeitabschnitt beruht.

Gemäß einer Ausführungsform hierzu ist vorgesehen, dass die Wahrscheinlichkeitsverteilungen auf stochastischen Daten über die Verkehrsteilnehmer im Zustrom auf die kapazitätsbegrenzte Infrastruktur basiert oder basierend darauf ermittelt werden.

Diese stochastischen Daten können dabei auf Beobachtungen aus der Vergangenheit basieren. Aus diesem stochastischen Daten kann dann die Wahrscheinlichkeitsverteilung ermittelt werden, sodass für jeden Punkt auf der Zeitskala für den betreffenden Verkehrsteilnehmer angegeben werden kann, mit welcher Wahrscheinlichkeit er sich an einem bestimmten Punkt auf der Zeitskala zu einem gewissen Zeitpunkt befindet. Eine solche Wahrscheinlichkeitsverteilung lässt sich dabei aus Flugdaten der Vergangenheit und den damit zusammenhängenden Flugzeiten ableiten.

Gemäß einer Ausführungsform ist vorgesehen, dass zur Steuerung der Verkehrsteilnehmer für mindestens einen Verkehrsteilnehmer ein Steuerkommando erzeugt und an den betreffenden Verkehrsteilnehmer übertragen wird.

Solche Steuerkommandos können beispielsweise Sprachbefehle sein, die von einem Lotsen der kapazitätsbegrenzten Infrastruktur oder einer anderen Infrastruktur an die betreffenden Verkehrsteilnehmer ausgegeben werden (bspw. VHF Sprechfunk). Denkbar ist aber auch, dass die Steuerkommandos digitale Datenpakete sind, die über eine digitale Funkverbindung an die betreffenden Verkehrsteilnehmer ausgesendet werden. Die Steuerkommandos werden dabei entweder automatisiert von dem jeweiligen Verkehrsteilnehmer ausgeführt oder durch den Piloten umgesetzt.

Gemäß einer Ausführungsform ist vorgesehen, dass mindestens ein Verkehrsteilnehmer durch Veränderung seiner Geschwindigkeit und/oder seiner Route in Abhängigkeit von den Auslastungskennzahlen der Zeitabschnitte gesteuert wird.

Gemäß einer Ausführungsform ist vorgesehen, dass die Unterteilung derart bereitgestellt wird, dass die Zeitfenster der Zeitabschnitte ausgehend von der kapazitätsbegrenzten Infrastruktur immer größer werden.

Dadurch wird eine erhöhte Sensitivität gegenüber den Schwankungen der Anzahl der Verkehrsteilnehmer in den definierten Zeitabschnitten Zustrom bei Annäherung an die Infrastruktur erreicht.

Gemäß einer Ausführungsform ist vorgesehen, dass die Verkehrsteilnehmer Flugobjekte, insbesondere Verkehrsflugzeuge sind und die kapazitätsbegrenzte Infrastruktur ein Flughafen ist und/oder dass die Verkehrsteilnehmer Schiffe sind und die kapazitätsbegrenzte Infrastruktur ein Hafen ist.

Die Aufgabe wird im Übrigen auch mit dem Computerprogramm gemäß Anspruch 9 erfindungsgemäß gelöst. Die Aufgabe wird im Übrigen auch mit der Vorrichtung gemäß Anspruch 10 erfindungsgemäß gelöst.

Die Erfindung wird anhand der beigefügten Figuren beispielhaften erläutert. Es zeigen:
- Figur 1: schematische Darstellung einer kapazitätsbegrenzten Infrastruktur in Form eines Flughafens;
- Figur 2: schematische Darstellung der zeitlichen Unterteilung;
- Figur 3: schematische Darstellung einer Wahrscheinlichkeitsverteilung zu einem bestimmten Zeitpunkt.

Figur 1 zeigt in einer schematisch stark vereinfachten Darstellung eine kapazitätsbegrenzte Infrastruktur 10, die im Ausführungsbeispiel der Figur 1 einen Flughafen darstellt. Die kapazitätsbegrenzte Infrastruktur 10 weist dabei eine Landebahn 11 auf. Die fliegenden Verkehrsteilnehmer 20 befinden sich dabei innerhalb eines kontrollierten Verkehrsraumes 100.

In der Anflugkontrolle 12 bzw. in der den Zustrom überwachenden Instanz befindet sich hierfür eine elektronische Recheneinheit 30, die eine Zuflusssteuerung nach dem Verfahren der vorliegenden Erfindung durchführt und für den Zufluss der Verkehrsteilnehmer 20 auf die Landebahn 11 der kapazitätsbegrenzten Infrastruktur 10 so steuert, dass die Notwendigkeit von Warteschleifen reduziert oder gänzlich minimiert wird. Die Anflugkontrolle ist hierbei derart weitreichend, dass ein oder mehrere ACC (Area Control Center) damit beschäftigt sind.

Figur 2 zeigt die zeitliche Unterteilung des Verkehrsraumes 100 in insgesamt vier Zeitabschnitte A₁, A₂, A₃ und A₄. Der erste Zeitabschnitt A₁ befindet sich unmittelbar vor der kapazitätsbegrenzten Infrastruktur 10 und erstreckt sich dabei von dieser bis zur äußeren Grenze, an der der zweite Zeitabschnitt A₂ beginnt. Von daraus erstreckt sich der zweite Zeitabschnitt A₂ bis zum Beginn des dritten Abschnittes A₃, an den sich dann der vierte Abschnitt A₄ anschließt. Es ist erkennbar, dass ausgehend von der kapazitätsbegrenzten Infrastruktur 10 die Zeitabschnitte mit zunehmender Entfernung von der Infrastruktur 10 größer werden. Hierdurch wird das gesamte Verfahren mit zunehmenden Abstand von der Infrastruktur 10 toleranter gegenüber Schwankungen, sodass kleine Schwankungen nicht mehr sofort zu einem Eingriff in den Zustrom führt.

Jedem Zeitabschnitt Aₙ ist eine maximale Kapazität zugeordnet, die angibt, wie viele Verkehrsteilnehmer sich innerhalb dieses Zeitabschnittes befinden dürfen. Außerdem ist jedem Zeitabschnitt ein Zeitfenster zugeordnet, welches die Dauer bis zum Eintreffen an der kapazitätsbegrenzten Infrastruktur 10 definiert. So kann beispielsweise dem ersten Zeitabschnitt A₁ ein Zeitfenster von 0 bis 10 Minuten zugeordnet sein, während dem zweiten Zeitabschnitt A₂ ein Zeitfenster von 10 bis 30 Minuten zugeordnet ist. Dem dritten Abschnitt A₃ dann ein Zeitfenster von 30 bis 60 Minuten zugeordnet und dem vierten Abschnitt A₄ dann ein Zeitfenster von 60 bis 120 Minuten.

Mit zunehmendem Abstand von der kapazitätsbegrenzten Infrastruktur 10 wird dabei bspw. für jeden Zeitabschnitt auch das Zeitfenster größer. Grundsätzlich kann dabei vorgesehen sein, dass die Kapazität, die jedem Zeitabschnitt zugeordnet ist, in Abhängigkeit von der Größe des dem jeweiligen Zeitabschnitt zugeordneten Zeitfenster gewählt wird, was wiederum auf der maximalen Leistungsfähigkeit der kapazitätsbegrenzten Infrastruktur beruht.

Angenommen, auf der Landebahn 11 (Figur 1) der kapazitätsbegrenzten Infrastruktur 10 kann alle 3 Minuten ein Verkehrsteilnehmer 20 landen, zu ergibt sich für ein Zeitfenster von 10 Minuten eine Leistungsfähigkeit von 3 Verkehrsteilnehmern. Für den ersten Zeitabschnitt A₁, der ein Zeitfenster von 10 Minuten aufweist, beträgt somit die maximale Kapazität 3 Verkehrsteilnehmern.

Der zweite Zeitabschnitt wiederum hat eine Größe von 20 Minuten, sodass basierend auf der Leistungsfähigkeit der Infrastruktur 10 insgesamt 6 Verkehrsteilnehmer enthalten sein dürfen, da innerhalb von 20 Minuten maximal 6 Verkehrsteilnehmer auf der Landebahn 11 der Infrastruktur 10 landen können.

Zu einem bestimmten Zeitpunkt, an dem sich eine Mehrzahl von Verkehrsteilnehmern 20 im Zustrom auf die Infrastruktur 10 befinden, wird nun für dieser Zeitabschnitte einer Auslastungskennzahl bestimmt, die angibt, wie ausgelastet der jeweilige Zeitabschnitt Aₙ ist. Dieser Auslastungskennzahl wird dabei anhand der maximalen Kapazität des jeweiligen Zeitabschnittes sowie einer Positionsinformation der Verkehrsteilnehmer bestimmt. Die Positionsinformationen der Verkehrsteilnehmer werden dabei in Bezug auf den Zustrom auf die Infrastruktur vorgegeben.

So kann in einer einfachen Umsetzung die tatsächliche Position des Verkehrsteilnehmers verwendet werden, um daraus die ungefähre Ankunftszeit an der Infrastruktur zu bestimmen. Daraus lässt sich dann die noch verbleibende Reisezeit auf der Route des Verkehrsteilnehmers bestimmen, wodurch die Einordnung in den jeweiligen Zeitabschnitt möglich wird.

Denkbar ist aber auch, dass die Auslastungskennzahl in Abhängigkeit einer Wahrscheinlichkeitsverteilung eines jeden Verkehrsteilnehmers als Positionsinformation bestimmt wird. Die Wahrscheinlichkeitsverteilung gibt dabei für einen Verkehrsteilnehmer die Wahrscheinlichkeit an, mit der sich der Verkehrsteilnehmer zu einem bestimmten Zeitpunkt auf der Zeitskala, auf der die Zeitabschnitte unterteilt sind, befinden.

Eine solche Wahrscheinlichkeitsverteilung ist dabei für einen Verkehrsteilnehmer zu einem bestimmten Zeitpunkt in Figur 3 gezeigt. Auf der X-Achse befindet sich die Zeitskala 40, auf der ausgehend von der kapazitätsbegrenzten Infrastruktur 10 die einzelnen Zeitabschnitte Aₙ unterteilt sind. Auf der Y-Achse ist dabei die Wahrscheinlichkeit zwischen 0 und 1 abgetragen. Die in Figur 3 gezeigte Wahrscheinlichkeitsverteilung zeigt dabei die Wahrscheinlichkeit, mit der sich der Verkehrsteilnehmer zu einem bestimmten Zeitpunkt innerhalb der Zeitskala befindet.

Im Ausführungsbeispiel der Figur 3 hat der betreffende Verkehrsteilnehmer die höchste Wahrscheinlichkeit im ersten Drittel des dritten Zeitabschnittes A₃. Danach flacht die Wahrscheinlichkeit zu beiden Seiten der Zeitskala ab.

Zu den Betrachtungszeitpunkt werden nun derartige Wahrscheinlichkeitsverteilungen für jeden betrachteten Verkehrsteilnehmer bereitgestellt. Diese Wahrscheinlichkeitsverteilungen können beispielsweise unter Verwendung von stochastischen Daten über die Verkehrsteilnehmer in der Vergangenheit erstellt werden. Dies kann beispielsweise anhand bestehender Flugrouten für jeden der Verkehrsteilnehmer definiert werden.

Zur Ermittlung einer Auslastungskennzahl basierend auf der Wahrscheinlichkeitsverteilung jedes Verkehrsteilnehmers werden nun für jeden Zeitabschnitt die Wahrscheinlichkeiten der einzelnen Verkehrsteilnehmer innerhalb des betrachteten Zeitabschnittes auf integriert, um so eine Auslastungskennzahl zu ermitteln. Mit anderen Worten, in einem Zeitabschnitt wird der Anteil der enthaltenen Luftfahrzeuge aus dem Integral des Teils der Wahrscheinlichkeitsverteilungen bestimmt, die dem Zeitabschnitt zugeordnet sind.

Hierdurch wird basierend auf den Wahrscheinlichkeitsverteilungen eine fiktive Anzahl von Luftfahrzeugen in den jeweiligen Zeitabschnitten bestimmt, auf deren Basis dann die Auslastungskennzahl unter Berücksichtigung der im jeweiligen Zeitabschnitt zugeordneten maximalen Kapazität bestimmt werden kann.

### Bezugszeichenliste

- 10: kapazitätsbegrenzte Infrastruktur
- 11: Landebahn
- 12: Anflugkontrolle
- 20: Verkehrsteilnehmer
- 30: elektronische Recheneinheit
- 40: Zeitskala
- Aₙ: Zeitabschnitte
- 100: Verkehrsraum

## Patentansprüche

1. Verfahren zur Zuflusssteuerung von einer Mehrzahl von Verkehrsteilnehmern (20), die sich innerhalb eines festgelegten Verkehrsraumes (100) auf eine kapazitätsbegrenzte Infrastruktur (10) zubewegen, wobei das Verfahren die folgenden Schritte umfasst:
- Bereitstellen einer zeitlichen Unterteilung des Verkehrsraumes (100) in eine Mehrzahl von Zeitabschnitten (Aₙ) ausgehend von der kapazitätsbegrenzten Infrastruktur (10), wobei jeder Zeitabschnitt (Aₙ) ein Zeitfenster definiert, das die Dauer bis zum Eintreffen an der kapazitätsbegrenzten Infrastruktur (10) angibt, und jedem Zeitabschnitt (Aₙ) eine maximale Kapazität zugeordnet ist,
- Bestimmen einer Auslastungskennzahl zu einem bestimmten Zeitpunkt für jeden Zeitabschnitt (Aₙ) in Abhängigkeit von Positionsinformationen der Verkehrsteilnehmer (20) und der maximalen Kapazität des jeweiligen Zeitabschnittes (Aₙ), und
- Steuern der Verkehrsteilnehmer (20) in Abhängigkeit von den Auslastungskennzahlen der Zeitabschnitte (Aₙ).

2. Verfahren nach Anspruch 1, **dadurch gekennzeichnet, dass** für jeden Verkehrsteilnehmer (20) als Positionsinformation festgestellt wird, in welchem Zeitabschnitt (Aₙ) sich der jeweilige Verkehrsteilnehmer (20) zu dem bestimmten Zeitpunkt befindet, wobei die Auslastungskennzahl für den jeweiligen Zeitabschnitt (Aₙ) in Abhängigkeit von der dem Zeitabschnitt (Aₙ) zugeordneten maximalen Kapazität und einer auf den Positionsinformationen der Verkehrsteilnehmer (20) basierenden Anzahl von Verkehrsteilnehmern (20) im betreffenden Zeitabschnitt (Aₙ) ermittelt wird.

3. Verfahren nach Anspruch 1, **dadurch gekennzeichnet, dass** für jeden Verkehrsteilnehmer (20) als Positionsinformation eine Wahrscheinlichkeitsverteilung bereitgestellt wird, die angibt, mit welcher Wahrscheinlichkeit sich der jeweilige Verkehrsteilnehmer (20) auf einer Zeitskala (40) ausgehend von der kapazitätsbegrenzten Infrastruktur (10) zu einem gewissen Zeitpunkt befindet, wobei die Auslastungskennzahl für den jeweiligen Zeitabschnitt (Aₙ) in Abhängigkeit von der dem Zeitabschnitt (Aₙ) zugeordneten maximalen Kapazität und der Wahrscheinlichkeitsverteilung der Verkehrsteilnehmer (20) ermittelt wird.

4. Verfahren nach Anspruch 3, **dadurch gekennzeichnet, dass** die Wahrscheinlichkeitsverteilungen auf stochastischen Daten über die Verkehrsteilnehmer (20) im Zustrom auf die kapazitätsbegrenzte Infrastruktur (10) basiert oder basierend darauf ermittelt werden.

5. Verfahren nach Anspruch 1, **dadurch gekennzeichnet, dass** zur Steuerung der Verkehrsteilnehmer (20) für mindestens einen Verkehrsteilnehmer (20) ein Steuerkommando erzeugt und an den betreffenden Verkehrsteilnehmer (20) übertragen wird.

6. Verfahren nach einem der vorhergehenden Ansprüche, **dadurch gekennzeichnet, dass** mindestens ein Verkehrsteilnehmer (20) durch Veränderung seiner Geschwindigkeit und/oder seiner Route in Abhängigkeit von den Auslastungskennzahlen der Zeitabschnitte (Aₙ) gesteuert wird.

7. Verfahren nach einem der vorhergehenden Ansprüche, **dadurch gekennzeichnet, dass** die Unterteilung derart bereitgestellt wird, dass die Zeitfenster der Zeitabschnitte (Aₙ) ausgehend von der kapazitätsbegrenzten Infrastruktur (10) immer größer werden.

8. Verfahren nach einem der vorhergehenden Ansprüche, **dadurch gekennzeichnet, dass** die Verkehrsteilnehmer (20) Flugobjekte, insbesondere Verkehrsflugzeuge sind und die kapazitätsbegrenzte Infrastruktur (10) ein Flughafen ist und/oder dass die Verkehrsteilnehmer (20) Schiffe sind und die kapazitätsbegrenzte Infrastruktur (10) ein Hafen ist.

9. Computerprogramm mit Programmcodemitteln, eingerichtet zur Durchführung des Verfahrens nach einem der vorhergehenden Ansprüche, wenn das Computerprogramm auf einer Datenverarbeitungsanlage ausgeführt wird.

10. Vorrichtung mit einer elektronischen Recheneinheit eingerichtet zur Durchführung des Verfahrens nach einem der Ansprüche 1 bis 8.

## Claims

1. Method for controlling the flow of a plurality of traffic participants (20) moving within a defined traffic area (100) toward a capacity-limited infrastructure (10), the method comprising the following steps:
- providing a temporal segmentation of the traffic area (100) into a plurality of time segments (Aₙ ) starting from the capacity-limited infrastructure (10), wherein each time segment (Aₙ) defines a time window that indicates the duration until arrival at the capacity-limited infrastructure (10), and a maximum capacity is assigned to each time segment (Aₙ ),
- determining a load factor index at a specific point in time for each time segment (Aₙ ) depending on position information of the traffic participants (20) and the maximum capacity of the respective time segment (Aₙ ), and
- controlling the traffic participants (20) depending on load factor index of the time segments (Aₙ).

2. Method according to claim 1, **characterized in that** the position information determined for each traffic participant (20) is the time segment (Aₙ ) in which the respective traffic participant (20) is located at the specific point in time, whereby the load factor index for the respective time segment (Aₙ) is determined as a function of the maximum capacity assigned to the time segment (Aₙ) and a number of traffic participants (20) in the relevant time segment (Aₙ) based on the position information of the traffic participants (20).

3. Method according to claim 1, **characterized in that** for each traffic participant (20), a probability distribution is provided as position information, which indicates the probability that the respective traffic participant (20) is located on a time scale (40) starting from the capacity-limited infrastructure (10) at a certain point in time, wherein the load factor index for the respective time segment (Aₙ) is determined as a function of the maximum capacity assigned to the time segment (Aₙ) and the probability distribution of the traffic participants (20).

4. Method according to claim 3, **characterized in that** the probability distributions are based on stochastic data about the traffic participants (20) in the inflow to the capacity-limited infrastructure (10) or are determined based thereon.

5. Method according to claim 1, **characterized in that**, in order to control the traffic participants (20), a control command is generated for at least one traffic participant (20) and transmitted to the traffic participant (20) concerned.

6. Method according to one of the preceding claims, **characterized in that** at least one traffic participant (20) is controlled by changing their speed and/or their route depending on the load factor index for the time segments (Aₙ).

7. Method according to one of the preceding claims, **characterized in that** the segmentation is provided in such a way that the time windows of the time segments (Aₙ) become increasingly larger starting from the capacity-limited infrastructure (10).

8. Method according to one of the preceding claims, **characterized in that** the traffic participants (20) are flying objects, in particular commercial aircraft, and the capacity-limited infrastructure (10) is an airport, and/or that the traffic participants (20) are ships and the capacity-limited infrastructure (10) is a port.

9. Computer program with program code means, designed to carry out the method according to one of the preceding claims when the computer program is executed on a data processing system.

10. Device with an electronic computing unit designed to carry out the method according to one of claims 1 to 8.

## Revendications

1. Procédé pour gérer l'afflux d'une pluralité d'usagers de transport (20) qui se dirigent vers une infrastructure à capacité limitée (10) à l'intérieur d'un espace de circulation défini (100), le procédé comprenant les étapes suivantes consistant à :
- fournir une subdivision dans le temps de l'espace de circulation (100) en plusieurs segments temporels (Aₙ) à partir de l'infrastructure à capacité limitée (10), chaque segment temporel (Aₙ) définissant un intervalle de temps qui indique la durée jusqu'à l'arrivée à l'infrastructure à capacité limitée (10), et chaque segment temporel (Aₙ) étant associé à une capacité maximale,
- déterminer un indice de saturation à un instant spécifié pour chaque segment temporel (Aₙ) en fonction des informations de position des usagers de transport (20) et de la capacité maximale du segment temporel (Aₙ) respectif, et
- gérer les usagers de transport (20) en fonction des indices de saturation des segments temporels (Aₙ).

2. Procédé selon la revendication 1,
**caractérisé en ce que**, pour chaque usager de transport (20), la question de savoir dans quel segment temporel (Aₙ) l'usager de transport (20) respectif se trouve à l'instant spécifié est définie comme information de position, et l'indice de saturation pour le segment temporel (Aₙ) respectif est déterminé en fonction de la capacité maximale associée au segment temporel (Aₙ) et du nombre d'usagers de transport (20), présents dans le segment temporel (Aₙ) concerné, ledit nombre étant basé sur les informations de position des usagers de transport (20).

3. Procédé selon la revendication 1,
**caractérisé en ce que**, pour chaque usager de transport (20), une distribution de probabilité est fournie comme information de position qui indique la probabilité que l'usager de transport (20) respectif se trouve à un instant donné sur une échelle de temps (40) à partir de l'infrastructure à capacité limitée (10), et l'indice de saturation pour le segment temporel (Aₙ) respectif est déterminé en fonction de la capacité maximale associée au segment temporel (Aₙ) et de la distribution de probabilité des usagers de transport (20).

4. Procédé selon la revendication 3,
**caractérisé en ce que** les distributions de probabilité sont basées sur des données stochastiques concernant les usagers de transport (20) qui s'approchent de l'infrastructure à capacité limitée (10), ou sont déterminées à partir de ces données.

5. Procédé selon la revendication 1,
**caractérisé en ce que**, pour gérer les usagers de transport (20), une instruction de commande est générée pour au moins un usager de transport (20) et est transmise à l'usager de transport (20) concerné.

6. Procédé selon l'une des revendications précédentes,
**caractérisé en ce qu'**au moins un usager de transport (20) est géré par modification de sa vitesse et/ou de son itinéraire en fonction des indices de saturation des segments temporels (Aₙ).

7. Procédé selon l'une des revendications précédentes,
**caractérisé en ce que** la subdivision est fournie de telle sorte que les intervalles de temps des segments temporels (Aₙ) augmentent de plus en plus à partir de l'infrastructure à capacité limitée (10).

8. Procédé selon l'une des revendications précédentes,
**caractérisé en ce que** les usagers de transport (20) sont des objets volants, en particulier des aéronefs commerciaux, et l'infrastructure à capacité limitée (10) est un aéroport, et/ou **en ce que** les usagers de transport (20) sont des navires et l'infrastructure à capacité limitée (10) est un port.

9. Programme informatique comprenant des moyens de code de programme, conçu pour mettre en œuvre le procédé selon l'une des revendications précédentes lorsque le programme informatique est exécuté sur un système de traitement de données.

10. Dispositif équipé d'une unité de calcul électronique, conçu pour mettre en œuvre le procédé selon l'une des revendications 1 à 8.
